# EUROPÄISCHE PATENTSCHRIFT

(11) **EP 1 004 656 B1**
(45) Veröffentlichungstag und Bekanntmachung des Hinweises auf die Patenterteilung: **27.12.2000**
(21) Anmeldenummer: 98121397.8
(22) Anmeldetag: 11.11.1998
(51) Int. Cl.: C11D 3/22, C11D 3/37, C11D 17/00

(54) **Verdichtetes Granulat, Herstellungsverfahren und Verwendung als Sprengmittel für gepresste Formkörper**
Densified granulate, its manufacturing process and its use as disintegrant for compacted mouldings
Granulé densifié, procédé pour sa fabrication et son utilisation comme désintégrant dans des corps formés par compactage

(43) Veröffentlichungstag der Anmeldung: 31.05.2000
(73) Patentinhaber: DALLI-WERKE WÄSCHE- und KÖRPERPFLEGE GmbH & Co. KG, D-52220 Stolberg (DE); Stockhausen GmbH & Co. KG, 47805 Krefeld (DE)
(72) Erfinder: Casteel, Sascha, 52064 Aachen (DE); Philippsen-Neu, Elke Dr., 50765 Köln (DE); Hartan, Hans-Georg Dr., 47625 Kevelaer (DE); Pöschmann, Rainer, 47918 Tönisvorst (DE)
(74) Vertreter: Sternagel, Fleischer, Godemeyer & Partner Patentanwälte

(56) Entgegenhaltungen:
- EP-B- 0 777 721
- WO-A-95/06109
- WO-A-98/40463
- WO-A-98/55575

## Beschreibung

Die Erfindung richtet sich auf ein Granulat, das besonders gut Wasser aufnimmt und im Innern weiterleitet wodurch zum Teil eine Volumenzunahme erfolgt, so daß das Granulat als Sprengmittel für gepreßte Formkörper, wie Tabletten, geeignet ist.

Sprengmittel für Tabletten oder Granulate sind Hilfsstoffe, die den Zerfall von Tabletten oder des Granulats bei Kontakt mit Flüssigkeiten, insbesondere Wasser positiv beeinflussen. Dabei soll sowohl der Zerfall von Tabletten in grobe Teile als auch nachfolgend ein Zerfall in kleinere Partikel bewirkt und beschleunigt werden.

Als Sprengmittel für Tabletten sind eine Vielzahl anorganischer und organischer Substanzen bekannt, zum Beispiel anorganische Stoffe wie Bentonite, auch Persalze, Acetate, Alkalicarbonate/Hydrogencarbonate und Zitronensäure. Zu den bekannten organischen Verbindungen gehören Stärke, modifizierte Stärke und Stärkeabbauprodukte, Cellulose, Celluloseether, wie Methylcellulose Hydroxypropylcellulose und Carboxymethylcellulose, Poly(meth)acrylate, Polyvinylpyrrolidon und quervernetztes Polyvinylpyrrolidon, Alginate, Gelatine und Pectine.

Bei Tabletten, die aus vorgefertigten Compounds gepreßt werden, besteht die Notwendigkeit, den Zerfall in die ursprünglichen Compounds und nachfolgend auch in Einzelbestandteile zu beschleunigen.

Bei Tabletten, die aus nicht vorgefertigten Compounds gepreßt werden, entsteht beim Verpressen häufig eine sehr hohe Dichte, die bei Kontakt mit Wasser den gewünschten Zerfall der Tablette verzögert. Dies ist häufig unerwünscht, weil sich Bestandteile dann nur mit Verzögerung lösen.

Aus W098/40463 ist ein Sprengmittelgranulat und seine Verwendung in wasch- oder reinigungsaktiven Formkörpern, wie Tabletten, bekannt, welches ein hohes Adsorptionsvermögen für Wasser und eine KorngröBenverteilung aufweist, bei der mindestens 90 Gew.% eine Partikelgröße von mindestens 0,2 mm und maximal 3 mm haben. Das Granulat enthält vorzugsweise 25-100 Gew.% Sprengmittel, wie Stärke, Stärkederivate, Cellulose, Cellulosederivate, Alginsäure, Carboxylmethylamylopectin, Polyacrylsäure, Polyvinylpyrrolidon und Polyvinylpolypyrrolidon. Nach der Lehre dieses Patentes wirkt sich das Vorhandensein von anionischen oder nichtionischen Tensiden negativ auf die Tablettenzerfallszeit aus. Das Granulat wird durch herkömmliche Weise hergestellt, wie Sprühtrocknung, Heißdampftrocknung wässriger Zubereitungen oder durch Granulieren, Pelletierung, Extrusion oder Walzenkompaktierung pulverförmiger Bestandteile.

In WO 96/06156 wird ein Verfahren zur Herstellung von Wasch- oder Reinigungsmitteltabletten beschrieben. Als Sprengmittel werden Citronensäure bzw. Citrate, Bicarbonate und Carbonate, Bisulfat und Percarbonat, mikrokristalline Cellulose, Zucker, Sorbit oder quellfähige Schichtsilikate von der Art der Bentonite oder Smektite genannt. Die Sprengmittel werden in Mengen von 1 bis 25 Gew.% als Einzelrohstoff oder als Compound eingesetzt.

DE-A-44 04 279 beschreibt folgende Sprengmittel für Wasch- oder Reinigungstabletten: Stärke, Stärkederivate, Cellulose, Cellulosederivate, mikrokristalline Cellulose, Salze polymerer Polyacrylate oder Polymethacrylate, Methylcellulosen, Hydroxypropylcellulosen bzw. Methylhydroxypropylcellulosen. Auch Acetate oder Percarbonate werden als Sprengmittel genannt. Die Anwendungsmengen betragen bis zu 15 Gew.%. Da als Builder wasserlösliche Silikate eingesetzt werden, können mit einer Kombination aus Poly(meth)acrylaten und nichtionischen Celluloseethern schon
Mengen von 1 Gew.% zu sehr guten Ergebnissen führen.

In der europäischen Patentanmeldung EP 0 846 756 A1 werden Tablettensprengmittel in die Tablette und bevorzugt in die äußere feste Hülle der Tablette eingearbeitet. Bevorzugt werden Kombinationen aus löslichen Säuren und Alkalicarbonaten verwendet. Weitere mögliche Sprengmittel können dem "Handbook of Pharmaceutical Excipients (1986) entnommen werden. Als Beispiele werden genannt: Stärke (modifizierte Stärke Natrium-Stärke-Gluconate), Gummi (Agar, Guar, und andere), Cellulose, Carboxymethylcellulose, Alginate, Siliziumdioxid, Ton, Polyvinylpyrrolidon, Polysaccharide und Ionenaustauscherharze.

Aus EP-A-522 766 sind Waschmitteltabletten bekannt, die Sprengmittel enthalten, die nach vier verschiedenen Mechanismen funktionieren: Quellung, Porosität / Kapillarwirkung, Deformation und chemische Reaktion. Beschrieben werden Stärke, Stärkederivate, Carboxymethylstärke, Natrium-Stärke-Glycolate, Cellulose und Cellulosederivate, Carboxymethylcellulose, vernetzte modifizierte Cellulose, mikrokristalline Cellulose und verschiedene organische Polymere wie Polyethylenglykol, und vernetzte Polyvinypyrrolidone und anorganische Quellungsmittel wie Bentonite.
Ebenso genannt werden Kombinationen aus organischen Säuren und Bicarbonaten der Carbonate von Alkalimetallen.

EP 0 628 627 A1 beschreibt einen wasserlöslichen, wasserenthärtenden Builder in Form einer Tablette. Dabei werden als Sprengmittel Kombinationen aus Citronensäure und/oder teilneutralisierten Polymeren und Carbonat und /oder Bicarbonat oder ein unlösliches Polyvinylpyrrolidon eingesetzt.

In einer weiteren veröffentlichten europäischen Patentanmeldung (EP 0 799 886 A2), werden Waschmitteltabletten beschrieben, die als Sprengmittel Stärkederivate, Cellulose-Compounds, Polyvinylpyrrolidon-Compounds, Polyvinylpolypyrrolidon-Compounds, Bentonit-Compounds, Alginate Gelatine und Pectine enthalten können. Zur weiteren Verbesserung der Lösezeit wird der Zusatz einer polyfunktionalen organischen Carbonsäure, wie Maleinsäure Äpfelsäure Citronensäure oder Weinsäure zusammen mit Carbonaten oder Bicarbonaten empfohlen.

Aus WO)95/06 109 ist ein Verfahren zum Herstellen von Waschmittelgranulat hoher Dichte aus wasserfreiem Material bekannt. Die Agglomerate sind frei fließend und weisen einen hohen Gehalt an waschaktiven Substanzen auf. Als wasserfreie Stoffe sind Carbonate, Sulfate, Carbonat/Sulfatkomplexe, Tripolyphosphate, Tetra-natrium-pyrophosphate, Citrate, Aluminosilikate, Cellulose und absorbierende synthetische organische Polymere genannt.

Aus dem Stand der Technik ist kein Sprengmittel bekannt, das sich durch eine nichtlineare Quellkinetik auszeichnet und es ist nirgends die Verwendung von Tensiden, bevorzugt gelbildende oder mit Wasser verdickende Tenside, im Sprengmittel erwähnt. Die Verlängerung der Tablettenzerfallszeit durch bestimmte Tenside wird bisher als Nachteil beschrieben.

Aufgabe der Erfindung ist es, ein in Wasser schnell und stark quellendes Granulat zu schaffen, so daß es als Sprengmittel für gepreßte Formkörper geeignet ist, um deren Zerfall bei Kontakt mit Wasser zu fördern.

Diese Aufgabe wird gelöst durch ein verdichtetes Sprengmittelgranulat für gepreßte Formkörper, enthaltend nicht wasserlösliche, in Wasser quellbare hochreine Cellulose und/oder Cellulosederivate und feinteilige Polymere oder Copolymere von (Meth)acrylsäure oder Mischungen dieser Polymeren oder Copolymeren und ein oder mehrere flüssige nichtionische und/oder anionische und/oder amphotere Tensid(e),die zur Gelbildung oder Verdikkung mit Wasser neigen, wobei das Gewichtsverhältnis der kombinierten in Wasser quellbaren Cellulose/Cellulosederivate und der Polymere/Copolymere von (Meth)acrylsäure : flüssigen Tensid(en) von 100:1 bis 10:1 beträgt. Durch das Verdichten wurde eine Ausrichtung der anisotropen Cellulose bzw. Cellulosederivate erzeugt.

Die in Wasser quellbare hochreine Cellulose wird in Form mikrokristalliner Gefüge eingesetzt, wobei die übermolekularen Strukturelemente die Form von Fibrillen aufweisen, in deren Längsrichtung sich kristalline und amorphe Bereiche abwechseln können. Als besonders geeignet haben sich Fibrillen nativer Cellulose mit einer maximalen Länge von 300 µm erwiesen. Es können sowohl mikrokristalline als auch amorphe feinteilige Cellulose und Mischungen derselben verwendet werden.

Die feinteilige Cellulose weist vorzugsweise Schüttgewichte von 40 g/l bis 300 g/l, ganz besonders bevorzugt von 65 g/l bis 170 g/l auf. Werden bereits aufgranulierte Typen verwendet, liegt deren Schüttgewicht höher und kann von 350 g/l bis 550 g/l betragen. Die Schüttgewichte der Cellulosederivate können im Bereich von 50 g/l bis 1000 g/l, bevorzugt im Bereich von 100 g/l und 800 g/l liegen.

Die Teilchengröße der feinteiligen Cellulose kann zwischen 30 µm bis 300 µm, vorzugsweise zwischen 30 µm und 200 µm betragen, im Falle von aufgranulierten Typen liegt die mittlere Teilchengröße zwischen 350 µm und 800 µm. Die Teilchengröße der feinteiligen Cellulosederivate kann zwischen 30 µm und 1000 µm betragen.

Aufgrund ihres Wasseraufnahmevermögens sind in Wasser quellbare Cellulosederivate, wie Celluloseether und Celluloseester und gemischte Modifizierungen derselben ebenso verwendbar. Geeignete Celluloseether sind z.B. Methylcellulose, Hydroxypropylcellulose und Carboxymethylcellulose, sowie modifizierte Carboxymethylcellulose.

Es können auch reine Cellulose und Cellulosederivate zusammen im erfindungsgemäßen Granulat vorhanden sein.

In Kombination mit reiner feinteiliger Cellulose/Cellulosederivaten sind feinteilige Polymere von (Meth)acrylsäure oder Copolymere von (Meth)acrylsäure oder Salze derselben oder Mischungen von derartigen Polymeren oder Copolymeren oder Salzen derselben mit hohem Wasseraufnahmevermögen im Granulat enthalten. Als besonders geeignet haben sich lineare Polymere von (Meth)acrylsäure, Copolymere von (Meth)acrylsäure oder Salze derselben mit gewichtsmittleren Molekulargewichten von 5.000 bis 70.000 und quervernetzte Polymere von (Meth)acrylsäure, Copolymere von (Meth)acrylsäure oder Salze derselben mit gewichtsmittleren Molekulargewichten von 1.000.000 bis 5.000.000 erwiesen. Bei den Copolymeren handelt es sich vorzugsweise um Copolymere von (Meth)acrylsäure und Maleinsäure oder Maleinsäureanhydrid, die beispielsweise 40 bis 90 Gew.% (Meth)acrylsäure und 60 bis 10 Gew.% Maleinsäure oder Maleinsäureanhydrid enthalten, deren relative Molmasse, bezogen auf freie Säuren, zwischen 3.000 und 100.000, vorzugsweise 3.000 bis 70.000 und ganz besonders bevorzugt 5.000 bis 50.000 beträgt.

Als gut geeignet haben sich auch ter- und quattropolymere Polycarboxylate erwiesen, hergestellt aus (Meth)acrylsäure, Maleinsäure und Vinylalkohol oder Vinylalkoholderivaten, oder solche aus (Meth)acrylsäure, ethylenisch ungesättigen Sulfonsäuren und Zuckerderivaten, oder solche aus (Meth)acrylsäure, Maleinsäure, Vinylalkoholderivaten und sulfonsäuregruppenhaltigen Monomeren

Die Salzbildung erfolgt vorzugsweise mit Kationen von Alkalimetallen, Ammoniak und Aminen, bzw. deren Mischungen.

Die feinteiligen Polymeren/Copolymeren von (Meth)acrylsäure oder Salzen derselben der vorstehend beschriebenen vernetzten Derivate haben vorzugsweise eine mittlere Teilchengröße von 45 µm bis 150 µm. Ganz besonders bevorzugt sind Teilchengrößen von 45 µm bis 90 µm.

Teilchen mit mittleren Teilchengrößen über 150 µm zeigen zwar eine gute Sprengwirkung, sind nach dem Quellen jedoch zu groß, werden beim Waschen abfiltriert und sind auf dem Textilgut nach der Wäsche visuell als Teilchen sichtbar.

Cellulose/Cellulosederivate werden mit Polymeren/Copolymeren von (Meth)acrylsäure oder Salzen derselben im Granulat kombiniert, das Gewichtsverhältnis kann von 100:0,5 bis 100:30, vorzugsweise von 100:1 bis 100:20 betragen, ganz besonders bevorzugt ist ein Gewichtsverhältnis von 100:1 bis 100:10, am günstigsten ist ein Gewichtsverhältnis von 100:3.

Als weiteren wesentlichen Bestandteil enthält das Granulat ein oder mehrere flüssige, mit Wasser gelbildende oder verdickende Tenside, ausgewählt aus der Gruppe der nichtionischen, anionischen oder amphoteren Tenside.

Die nichtionischen Tenside sind ausgewählt aus Alkylpolyglucosiden, Fettsäure-Alkylolamiden, Fettsäure-Polyethylenglykolestern, Fettaminoxethylaten, Fettalkoholethoxylaten mit 3-15 Mol Ethylenoxid oder Propylenoxid, Fettsäureglyceriden, Sorbitanestern, Saccharoseestern, z.B. Saccharosepalmitat, Pentaaerythrit-Partialester, die auch ethoxyliert sein können, sowie Alkylphenol-Polyethylenglykolethern und Phenolpoly - ethylenglykolethern (wenn diese im jeweiligen Land eingesetzt werden dürfen)

Die anionische Tenside sind ausgewählt aus Alkylsulfaten, linearen und verzweigten Alkybenzolsulfonaten, Alkylglycerolethern, Fettalkoholpolyethylenglycolethersulfaten, Paraffinsulfonaten, Alpha-Olefinsulfonaten, Sulfosuccinaten, Phosphorsäureestern und Fettalkoholethercarboxylaten.

Die amphoteren Tenside sind ausgewählt aus Cocosfettsäureamidopropylbetain, modifizierten Imidazolinen und Fettsäureamidderivaten mit Betainstruktur.

Das Mengenverhältnis von Cellulose/Cellulosederivaten und/oder Polymeren/Copolymeren von (Meth)acrylsäure oder Salzen derselben : Tensid kann von 100:1 bis 10:1 betragen. Bevorzugt sind Mengenverhältnisse von 100:2 bis 100:5

Völlig überraschend wurde gefunden, daß bei Anlagerung der erfindungsgemäßen Tenside an Cellulose bzw. deren Derivaten die Quellwirkung der erfindungsgemäßen Sprengmittelgranulate deutlich verbessert wird. Dies ist besonders überraschend, da viele konzentrierte Tenside bei Kontakt mit Wasser zur Gelbildung neigen und die Benetzung und Quellung des Sprengmittelgranulates eher behindert sein sollte. Gelbildung oder verdickende Wirkungen hat man z.B. bei Fettalkoholethoxylaten, Seifen, Fettalkylethersulfaten und Fettalkylsulfaten beobachtet.

Die gelbildenden oder mit Wasser verdickenden Tenside können anionisch, amphoter oder nichtionisch sein, besonders bevorzugt sind nichtionische Tenside.

Es hat sich deshalb als besonders vorteilhaft erwiesen, die flüssigen Tenside zunächst in direktem Kontakt mit der Cellulose / den Cellulosederivaten zu bringen und daran anzulagern und dann die feinteiligen Polymere / Copolymere von (Meth)acrylsäure oder deren Salze in die Mischung derart einzubringen, daß die Polymerteilchen an den Fibrillen der Cellulose haften.

Die Mischung der erfindungsgemäßen Granulatbestandteile, Cellulose/Cellulosederivate und Polymere/Copolymere von (Meth)acrylsäure und nichtionische Tenside wird dann mit üblichen Verfahren granuliert. Beispielsweise können Mischer der Firmen Vomm, Lödige, Schugi, Eirich, Henschel oder Fukae eingesetzt werden.

Für das Quell- und Wasseraufnahmeverhalten des erfindungsgemäßen Granulats ist die abschließende Verdichtung wesentlich. Das Verdichten unter Anwendung von Druck kann auf verschiedene Weise erfolgen.

Als besonders geeignet hat sich die Verdichtung auf Walzwerken erwiesen, deren Walzen mit unterschiedlicher Umdrehungsgeschwindigkeit laufen, so daß die Druckeinwirkung auf das Granulat im Walzenspalt noch durch Friktion ergänzt wird. Dies führt zur Ausbildung von schuppenartiger Struktur und Ausrichtung der anisotropen Cellulose/Cellulosederivate im Granulat.

Diese Ausrichtung kann eine der Ursachen für das besonders günstige quellkinetische Verhalten dieser Ausführungsform der erfindungsgemäßen Granulate sein.

Die Verdichtung des Granulats soll vorzugsweise derart sein, daß das verdichtete Granulat eine Schüttdichte von 100 g/l bis 800 g/l, bevorzugt von 200 g/l bis 600 g/l, ganz besonders bevorzugt von 300 g/l bis 500 g/l aufweist.

Die erfindungsgemäßen Sprengmittelgranulate sind in den Formkörpern in Mengen von 0,5 Gew.% bis 10 Gew.% enthalten, vorzugsweise 2 Gew.% bis 7 Gew.% und besonders bevorzugt 3 Gew.% bis 6 Gew.%.

Das spezifische Wasseraufnahmevermögen des erfindungsgemäßen Granulats kann gravimetrisch wie folgend bestimmt werden:
Eine definierte Granulatmenge (z.B. 2.00 g) wird in einen dünnen Papierbeutel, wie einem Teebeutel eingeschweißt und in ein Gefäß mit einem Überschuß an Wasser getaucht. Nach 3 Minuten Eintauchzeit wird der Beutel aus dem Wasser herausgenommen und 10 Minuten zum Abtropfen aufgehängt. Der Beutel wird gewogen und aus der Gewichtsdifferenz eines nassen Beutels mit und ohne Granulat die Wasseraufnahme bestimmt. Für die Bestimmung kann destilliertes Wasser oder Wasser mit definierter Härte verwendet werden.

Die auf diese Weise bestimmbare Wasseraufnahme beträgt vorzugsweise 500 bis 2000 %

Das erfindungsgemäße verdichtete Granulat zeichnet sich durch eine besondere Quellkinetik aus, die Ausdehnung ändert sich in Abhängigkeit von der Zeit nicht linear und soll nach möglichst kurzer Zeit ein bestimmtes Niveau erreichen. Besonders von Interesse ist das Quellverhalten in den ersten 10 Sekunden nach Berührung mit Wasser, wenn das Granulat als Sprengmittel für Formkörper verwendet werden soll.

Vorzugsweise beträgt die Volumenzunahme nach 5 Sekunden 55 Vol.% bis 225 Vol.%, wobei bei höherer Verdichtung, d.h. höherem Schüttgewicht, die Volumenzunahme größer ausfällt.
Nach 10 Sekunden beträgt die Volumenzunahme vorzugsweise 75 Vol.% bis 270 Vol.%, wobei ebenfalls die Volumenzunahme mit steigendem Schüttgewicht zunimmt.

Bei einem Schüttgewicht von 250 g/l bis 350 g/l beträgt die Volumenzunahme nach 5 Sekunden Berührung mit Wasser von 55 Vol.% bis 100 Vol.% und nach 10 Sekunden von 75 Vol.% bis 130 Vol.%. Bei einem Schüttgewicht von 400 g/l bis 500 g/l beträgt die Volumenzunahme nach 5 Sekunden von 200 Vol.% bis 225 Vol.% und nach 10 Sekunden von 230 Vol.% bis 270 Vol.%.

Zur Bestimmung der Quellgeschwindigkeit und der Quellhöhe unter Belastung werden 3,00 g Granulat in ein zylindrisches Kunststoffgefäß mit einem Innendurchmesser von 60 mm gegeben und mit einem wasserdurchlässigen Vlies abgedeckt. Die Schichtdicke des Granulates beträgt je nach Schüttgewicht 1- 3 mm . Auf das Vlies wird ein beweglicher, durchbohrter Stempel mit einem Gewicht von 58 g aufgesetzt und mit einem Wegmeßinstrument verbunden das den Weg des Stempels in Abhängigkeit von der Zeit aufzeichnet. Durch Zugabe von 50 ml Wasser wird das Granulat zum Aufquellen gebracht und die dadurch ausgelöste Verschiebung des Stempels (Weglänge) in Abhängigkeit von der Zeit bestimmt und graphisch ausgewertet.

Abbildung 1 zeigt ein Diagramm für die Quellkinetik von bekannten Sprengmitteln und erfindungsgemäßen Granulaten.

Tabelle 1 enthält die entsprechenden Meßwerte.

**Tabelle 1 :**

| Quellkinetik verschiedener Materialien | | | | | | | |
|---|---|---|---|---|---|---|---|
| Schüttdichte [g/l] | 70 | 90 | 90 | 300 | 300 | 450 | 450 |
| | Cellulose | V 1 | M1 | V2 | M2 | V3 | M3 |
| Zeit [Sec] | Weg [mm] | Weg [mm] | Weg [mm] | Weg [mm] | Weg [mm] | Weg [mm] | Weg [mm] |
| 0 | 0 | 0 | 0 | 0 | 0 | 0 | 0 |
| 1 | 0,10 | 0,20 | 0,25 | 0,30 | 0,50 | 0,80 | 1,20 |
| 2 | 0,20 | 0,40 | 0,40 | 0,60 | 1,05 | 1,20 | 1,80 |
| 3 | 0,30 | 0,60 | 0,65 | 0,90 | 1,35 | 1,50 | 2,20 |
| 4 | 0,35 | 0,70 | 0,80 | 1,00 | 1,58 | 1,60 | 2,40 |
| 5 | 0,40 | 0,85 | 0,95 | 1,10 | 1,75 | 1,70 | 2,50 |
| 6 | 0,42 | 1,00 | 1,15 | 1,15 | 1,83 | 1,72 | 2,58 |
| 7 | 0,44 | 1,10 | 1,25 | 1,20 | 1,93 | 1,80 | 2,65 |
| 8 | 0,46 | 1,20 | 1,40 | 1,25 | 2,00 | 1,82 | 2,70 |
| 9 | 0,48 | 1,35 | 1,55 | 1,40 | 2.05 | 1,82 | 2,72 |
| 10 | 0,48 | 1,40 | 1,65 | 1,50 | 2,15 | 1,85 | 2,75 |
| 11 | 0,49 | 1,45 | 1,75 | 1,60 | 2,20 | 1,90 | 2,80 |
| 12 | 0,50 | 1,50 | 1,80 | 1,65 | 2,25 | 1,92 | 2,83 |

Die Zusammensetzung der Muster V1 bis V3 ist wie in Tabelle 3, Beispiel 2.1.

Die Zusammensetzung der Muster M1 bis M3 ist wie in Tabelle 3, Beispiel. 2.3 : Fällt nicht unter den Schutzbereich ; unterstükt aber das Konzept der vorliegenden Erfindung.

**Tabelle 2 :**

| Volumenausdehnung in Vol.% | | | | | | | |
|---|---|---|---|---|---|---|---|
| | Cellulose | V1 | M1 | V2 | M2 | V3 | M3 |
| Schüttdichte in g/l | 70 | 90 | 90 | 300 | 300 | 450 | 450 |
| Volumenzunahme | | | | | | | |
| nach 5 Sec Vol.% | 5 | 14 | 16 | 55 | 100 | 200 | 225 |
| nach 10 Sec Vol.% | 6 | 23 | 28 | 75 | 130 | 230 | 270 |

Die Formulierung V1 hat die Zusammensetzung von Beispiel 2.1 in unverdichteter Form. Die Formulierung M1 hat die Zusammensetzung von Beispiel 2.3 in unverdichteter Form.
Mit V2, M2 sind Proben bezeichnet, die nach dem Mischen in einer Walzenpresse auf ein Schüttgewicht von 300 g/l verdichtet wurden. Mit V3 und M3 sind Proben bezeichnet, die nach dem Mischen auf ein Schüttgewicht von 450 g/l mittels Walzenpresse verdichtet wurden.

Man erkennt deutlich die verbesserte Performance der verdichteten Proben, wobei die Volumenzunahme nach 5 Sec vorzugsweise mindestens 95% beträgt, besonders bevorzugt > 150%.

Ein weiterer Gegenstand der Erfindung ist auch ein Verfahren zum Herstellen eines verdichteten Granulats, das in Wasser unlösliche, jedoch quellbare hochreine Cellulose und/oder Cellulosederivate und feinteilige Polymere/Copolymere von (Meth)acrylsäure oder deren Salze und ein oder mehrere flüssige Tenside enthält, durch Mischen von hochreiner Cellulose/Cellulosederivat mit den erfindungsgemäßen Tensid(en) und Einmischen der Polymeren/Copolymeren, Granulieren und anschließendes Verdichten des Granulats unter Ausrichtung anisotroper Cellulose/Cellulosederivate.

Der erste Schritt des Verfahrens beinhaltet einen Misch- und Granulierungsvorgang, bei dem Vorcompounds durch Agglomerationsverfahren hergestellt werden. Diese Vorcompounds bilden eine rieselfähige und grobkörnige Ware, die einen bestimmten Feuchtegrad hat. Im nächsten Schritt werden diese Vorcompounds mechanisch verdichtet. Die Produkte können zwischen zwei Druckflächen in Walzenverdichtern, z. B. glatt oder profiliert, verdichtet werden. Sind bestimmte Gleiteigenschaften vorhanden, so kann die Verdichtung in Extrudern oder Flachmatrizenpressen zu Matrizen erfolgen. Der Ausstoß des Kompaktates erfolgt als Strang. Verdichtungsmethoden in Matrizen mit Stempeln oder Kissenwalzen ergeben Kompaktatformen wie Tabletten bzw. Briketts. Als Verdichtungsmaschinen können Walzenkompaktoren, Extruder, Walzen- oder Würfelpressen, aber auch Granulierpressen eingesetzt werden. Nachfolgend werden die groben, verdichteten Teilchen zerkleinert, wobei z.B. Mühlen, Schnitzler oder Walzenstühle geeignet sind.

Das erfindungsgemäße Granulat nimmt bei Kontakt mit Wasser dieses rasch unter Volumenvergrößerung auf und eignet sich deshalb als sogenanntes Sprengmittel für gepreßte Formkörper, so daß diese in Wasser rasch zerfallen.

Die Erfindung schließt die Verwendung der verdichteten Granulate als Sprengmittel für gepreßte Formkörper, beispielsweise Tabletten, Würfel, Kugeln und dergleichen ein.

Besonders bevorzugt ist die Verwendung als Sprengmittel für Reinigungsmittelformulierungen, Waschmittelformulierungen, Fleckensalze, Wasserenthärter in Tabletten- oder Würfelform.

Waschmitteltabletten und Reinigungsmitteltabletten für unterschiedliche Zwecke, im Sanitärbereich oder für Geschirrspüler sind grundsätzlich bekannt.

Derartige Formkörper müssen eine ausreichende Stabilität und Festigkeit aufweisen, um Handhabung, Verpackung und Lagerung zu ermöglichen, sollen jedoch bei Kontakt mit Wasser rasch zerfallen, so daß die Bestandteile die gewünschte Wirkung entfalten können.

Aus diesem Grunde enthalten die gepreßten Formkörper häufig sogenannte Sprengmittel, die aufgrund des Quellverhaltens und der Volumenzunahme den Zusammenhalt der Formkörper aufheben und den Zerfall beschleunigen.

Derartige als Formkörper, wie beispielsweise Tabletten, ausgebildete Waschmittelformulierungen enthalten in der Regel Gerüststoffe, Bleichmittel und Bleichaktivatoren, Tenside, Tablettierhilfsmittel, Sprengmittel und weitere übliche Zusätze und Hilfsstoffe.

Als Gerüststoffe kommen Polyphosphate, Pyrophosphate, Metaphosphate oder Phosphonate, Schichtsilikate, amorphe Silikate, amorphe Disilikate und Zeolith in Betracht. Weitere Bestandteile des Buildersystems können Füllstoffe wie Alkalicarbonate, Bicarbonate z.B. Natriumcarbonat oder Natriumhydrogencarbonat, Sesquiocarbonate, Natriumsulfat, Magnesiumsulfat, oder Citrat, Citronensäure, Bernsteinsäure, Weinsteinsäure und Äpfelsäure sein. Häufig werden als Hilfsgerüststoff Cobuilder und Dispergatoren mitverwendet. Solche Cobuilder oder Dispergatoren können Polyacrylsäuren und deren Natriumsalze sein.

Auch Copolymere aus (Meth)acrylsäure und Maleinsäure, Terpolymere und Quattropolymere aus (Meth)acrylsäure, Maleinsäure, Vinylalkohol und sulfogruppenhaltigen Vinylverbindungen können verwendet werden.

Insbesondere bevorzugt sind auch ter- und quattropolymere Polycarboxylate, hergestellt aus (Meth)acrylsäure, Maleinsäure und Vinylalkohol oder Vinylalkoholderivaten (wie sie in DE 43 00 772 C2 beschrieben sind) oder solche aus (Meth)acrylsäure, 2-Alkylallylsulfonsäure und Zuckerderivaten (wie in DE 42 21 381 C1 beschrieben) oder solche aus (Meth)acrylsäure, Maleinsäure, Vinylalkoholderivaten und Monomeren mit Sulfonsäuregruppen (beschrieben in DE 19 516 957 A).

Des weiteren sind Polyethylengkykol und/oder Polypropylenglykol mit einem Molekulargewicht von 900 bis 30.000 geeignet, sowie carboxylierte Polysaccharide, Polyaspartate und Polyglutamat.

Auch Mischungen mit verschiedenen organischen Buildern wie z.B. Zitronensäure sind möglich.

Übliche Bleichmittel sind Natriumperborattetrahydrat und Natriumperboratmonohydrat, Natriumpercarbonat, Peroxypyrophosphate, Citratperhydrate, sowie H₂O₂ liefernde persaure Salze, Persäuren, wie Perbenzoate, Peroxyphthalate, Diperazelainsäure und Diperdodecandisäuren.
Der Gehalt an Bleichmitteln in Tabletten beträgt vorzugsweise 10-60 Gew.% und insbesondere 15-50 Gew.%.

Um beim Waschen unter 60°C und darunter eine gute Bleichwirkung zu erzielen, können Aktivatoren eingearbeitet werden. Geeignete Bleichaktivatoren sind die mit H₂O₂ organische Persäuren bildenden N-Acyl und O-Acylverbindungen, vorzugsweise N,N'-tetraacylierte Diamine, Carbonsäureanhydride und Ester von Polyolen wie Glucosepentaacetat. Ferner können acetylierte Mischungen aus Sorbitol und Mannitol verwendet werden. Besonders geeignet als Bleichaktivatoren sind N,N,N',N'-Tetraacetylethylendiamin (TAED), 1,5- Diacetyl-2,4-dioxo-hexahydro-1,2,5-triazin (DADHT) und acetylierte Sorbitol-Mannitol-Mischungen (SORMAN).

Neben nichtionischen, anionischen und amphoteren Tensiden können in Waschmittelformulierungen auch kationische Tenside anwesend sein, beispielsweise quaternäre Ammoniumverbindungen mit C₈ - C₁₆ N-Alkyl- bzw. N-Alkenylgruppen und N-Substituenten wie Methyl-, Hydroxyethyl- bzw. Hydroxypropylgruppen.

Als Tablettierhilfsmittel kommen Polyalkylenglykole und Magnesiumstearate in Betracht.

Beispiele für weitere übliche Waschmittelzusätze und Hilfsstoffe sind Enzyme, Magnesiumsilikate, Aluminiumaluminate, Benzotriazol, Glycerin, Magnesiumstearat, Polyalkylenglykole, Hexametaphosphat, Phosphonate, Bentonite, Soil Release Polymere, Carboxymethylcellulosen.

Geschirrspültabletten als eine Ausbildungsform von Reinigungsmittelformulierungen enthalten in der Regel als Gerüststoffe Polyphosphate, Pyrophosphate, Metaphosphate oder Phosphonate, Schichtsilikate, amorphe Silikate, amorphe Disilikate und Zeolithe, sowie Füllstoffe wie Natriumcarbonat, Natriumsulfat, Magnesiumsulfat, Natriumhydrogencarbonat, Citrat sowie Citronensäure, Bernsteinsäure, Weinsteinsäure und Äpfelsäure. Häufig werden als Hilfgerüststoff Cobuilder und Dispergatoren mitverwendet. Solche Cobuilder oder Dispergatoren können Polyacrylsäuren oder Copolymere mit Polyacrylsäure und deren Natriumsalze sein.

Übliche Bleichmittel sind Natriumperborattetrahydrat und Natriumperboratmonohydrat, Natriumpercarbonat, Peroxypyrophosphate, Citratperhydrate, sowie H₂O₂ liefernde persaure Salze, Persäuren, wie Perbenzoate, Peroxyphthalate, Diperazelainsäure und Diperdodecandisäuren. Der Gehalt in den Tabletten beträgt vorzugsweise 10-60 Gew.% und insbesondere 15-50 Gew.%.

Schaumarme nichtionische Tenside vom Typ Polyalkylenglykol und Alkylpolyglucoside werden ebenfalls eingesetzt.

Beispiele für weitere übliche Waschmittelzusätze und Hilfsstoffe sind auch hier Enzyme, Magnesiumsilikate, Aluminiumaluminate, Benzotriazol, Glycerin, Magnesiumstearat, Polyalkylenglykole, Hexametaphosphat sowie Phosphonate.

Wasserenthärtungstabletten bestehen in der Regel aus Gerüststoffen wie Schichtsilikaten, amorphen Silikaten, amorphen Disilikaten und Zeolithen, sowie Füllstoffen wie Natriumcarbonat, Natriumsulfat, Magnesiumsulfat, Natriumhydrogencarbonat, Citrat sowie Citronensäure. Häufig werden als Hilfgerüststoff Cobuilder und Dispergatoren mitverwendet. Solche Cobuilder oder Dispergatoren können Polyacrylsäuren oder Copolymere mit Polyacrylsäure und deren Natriumsalze sein.

Schaumarme nichtionische Tenside vom Typ Polyalkylenglykol und Alkylpolyglucoside werden ebenfalls eingesetzt.

Beispiele für weitere übliche Waschmittelzusätze und Hilfsstoffe sind Magnesiumsilikate, Polyalkylenglykole und Phosphonate.

Die Erfindung wird nachfolgend anhand von Ausführungsbeispielen noch weiter erläutert. Alle Angaben beziehen sich auf Gewicht, es sei denn, es ist im Einzelfalle etwas anderes angegeben.

### Beispiele

### Beispiele 1-8

**Tabelle 3:**

| Beispiele für Sprengmittelzusammensetzungen entsprechend der Lehre der Erfindung (alle Mengen in Gew.%) ^{x)}. | | | | | | | | |
|---|---|---|---|---|---|---|---|---|
| Beispiel | 2.1 Vergleich | 2.2 Vergleich | 2.3* | 2.4 | 2.5 | 2.6 | 2.7 | 2.8 |
| Bestandteil: | | | | | | | | |
| Cellulose ^{xx)} | 85 | 50 | 80 | 48 | 85 | 94 | 88 | 65 |
| Lineares PAA ^{v)} | 15 | 5 | 10 | 5 | 8 | - | 9 | 7 |
| Vernetztes PPA ^{vi)} | - | - | - | - | 5 | 4 | - | - |
| CMC ^{vii)} | - | - | - | - | - | - | 1 | - |
| Mikrokristalline | - | - | - | - | - | - | - | 26 |
| Cellulose ^{xxx)} | | | | | | | | |
| Nio-Tensid ^{iv)} | - | - | 10 | 5 | 2 | 2 | 2 | 2 |
| Wasser ad 100% | - | 45 | - | 42 | - | - | - | - |

| | | | | | | | | |
|---|---|---|---|---|---|---|---|---|
| x) % Angaben beziehen sich auf die Handelsform der Komponenten mit dem üblichen Wassergehalt. | | | | | | | | |
| xx) Cellulose mit einer Faserlänge von 150 µm | | | | | | | | |
| xxx) Mikrokristalline Cellulose mit einer Teilchengröße von ca. 200µm | | | | | | | | |
| iv) Fettalkoholtensid (C12/14, EO04,7) | | | | | | | | |
| v) Lineare PAA mit einem mittleren Molgewicht von 40.000 | | | | | | | | |
| vi) vernetztes PAA mit einem mittleren Molgewicht von 2 Mio | | | | | | | | |
| vii) Carboxymethyl cellulose | | | | | | | | |
| *): vergleiche Seite 11 | | | | | | | | |

### Beispiel 9:

Phosphathaltige Waschmitteltablette: Festigkeit der Tablette und ihre Zerfallszeit unter Verwendung der Granulate der vorgenannten Beispiele:

Phosphathaltige Waschmitteltabletten mit den in Tabelle 3 beschriebenen Zusammensetzung wurden auf ihre Zerfallszeit und Festigkeit untersucht.

**Tabelle 4:**

| Zusammensetzung Waschmitteltablette: | |
|---|---|
| Rohstoff | Einsatzmenge in % |
| Natriumtripolyphosphat | 35 |
| Natriumpercarbonat | 19 |
| TAED | 4 |
| Fettalkoholsulfat | 14 |
| Lineares Alkylbenzolsulphonat | 4 |
| Soda | 8 |
| Entschäumer, optischer Aufheller, CMC, Phosphonat | 6 |
| Mikrokristalline Cellulose (200 µm) | 2 |
| Enzymmix | 1 |
| Fettalkoholethoxilat (C12/14, EO=4,7) | 2 |
| Sprengmittelzubereitung gemäß Beispielen 2.1 bis 2.8 | 5 |

Tabelle 5 zeigt die Festigkeit und Zerfallszeit der einzelnen Waschmitteltabletten bei Verwendung der verschiedenen Sprengmittel:

**Tabelle 5:**

| Sprengmittelzusammensetzung entspr. Beispiel | Zerfallszeit in sec | Festigkeit in N |
|---|---|---|
| 2.1 | 35 | 62 |
| 2.2 | 28 | 61 |
| 2.3 | 25 | 63 |
| 2.4 | 28 | 70 |
| 2.5 | 22 | 53 |
| 2.6 | 19 | 64 |
| 2.7 | 21 | 63 |
| 2.8 | 29 | 58 |

### Beispiel 10:

Phosphatfreie Waschmitteltablette: Festigkeit der Tablette und ihre Zerfallszeit unter Verwendung eines der Granulate der vorgenannten Beispiele:

10.1.: Granulat aus Beispiel 2.3 in Zeolith-basierten Rezepturen

**Tabelle 6**

| Rohstoff | Einsatzmenge in % | |
|---|---|---|
| | a) | b) |
| Zeolith P | 39 | 35 |
| Fettalkoholethoxilat (C12/14, E0=4,7) | 4 | 7 |
| Natriumpercarbonat | 16 | 16 |
| TAED | 4 | 4 |
| Fettalkoholsulfat | 10 | 11 |
| Lineares Alkylbenzolsulphonat | 3 | 3 |
| Soda | 4 | 4 |
| Entschäumer, optischer Aufheller, CMC, Phosphonat | 5 | 5 |
| Enzymmix | 1 | 1 |
| Mikrokristalline Cellulose (200 µm) | 4 | 4 |
| Sprengmittelzubereitung gemäß Beispiel 2.3 | 5 | 5 |
| Natriumcitrat | 5 | 5 |

**Tabelle 6.1**

| Rezeptur | Zerfallszeit in sec | Festigkeit in N |
|---|---|---|
| a) | 40 | 57 |
| b) | 60 | 51 |

### 10.2: Granulat aus in Disilikat-basierten Rezepturen

**Tabelle 7**

| Rohstoff | Einsatzmenge in % | |
|---|---|---|
| | a) | b) |
| Amorphes Disilikat | 36 | 30 |
| Fettalkoholethoxilat | 2 | 7 |
| Fettalkoholsulfat | 11 | 15 |
| Lineares Alkylbenzolsulphonat | 4 | 2 |
| Natriumpercarbonat | 16 | 16 |
| TAED | 4 | 4 |
| Acrylat-Maleat-Copolymer | - | 3 |
| Soda | 7 | 4 |
| Natriumcitrat | 5 | 5 |
| Mikrokristalline Cellulose (200 µm) | 4 | 4 |
| Entschäumer, optischer Aufheller, CMC, Phosphonat | 5 | 4 |
| Enzymmix | 1 | 1 |
| Sprengmittelzubereitung gemäß Beispiel 2.3 | 5 | 5 |

**Tabelle 7.1**

| Rezeptur | Zerfallszeit in sec | Festigkeit in N |
|---|---|---|
| a) | 40 | 68 |
| b) | 15 | 48 |

### Beispiel 11: Gepreßte Formkörper mit dem Verwendungszweck als

a) Fleckensalz der folgenden Zusammensetzung:

**Tabelle 8**

| Rohstoff | Einsatzmenge in % |
|---|---|
| Soda -Disiklikat Cogranulat | 20 |
| Soda | 41 |
| Nichtionisches Tensid | 4 |
| TAED | 7 |
| Enzymmix | 1 |
| Natriumpercarbonat | 24 |
| Sprengmittelzubereitung gemäß Beispiel 2.4 | 3 |

b) Wasserenthärter der folgenden Zusammensetzung:

**Tabelle 9**

| Rohstoff | Einsatzmenge in % |
|---|---|
| Zeolith | 15 |
| Natriumhydrogencarbonat | 32 |
| Zitronensäure | 20 |
| Polycarboxylat | 17 |
| Schichtsilikat | 8 |
| Prozeßhilfsmittel | 5 |
| Sprengmittelzubereitung gemäß Beispiel 2.5 | 3 |

c) Maschinen-Geschirr-Reiniger der folgenden Zusammensetzung:

**Tabelle 10**

| Rohstoff | Einsatzmenge in % |
|---|---|
| Soda-Silikat Cogranulat | 20 |
| Tripolyphosphat | 35 |
| Soda | 20 |
| Natriumperborat | 12 |
| TAED | 4 |
| Enzymmix | 2 |
| Prozeßhilfsmittel | 3 |
| Parfum, Farbstoffe | 2 |
| Sprengmittelzubereitung gemäß Beispiel 2.7 | 2 |

### Ergebnisse zur Festigkeit und Zerfallszeit der Reinigungstabletten

**Tabelle 11**

| Physikalische Parameter | Fleckensalz gemäß Zusammensetzung a) | Wasserenthärter gemäß Zusammensetzung b) | Maschinengeschirr-Reiniger gemäß Zusammensetzung c) |
|---|---|---|---|
| Festigkeit in N | 188 | 210 | 186 |
| Zerfallszeit ohne Sprengmittel | 224 s | 147 s | 240 s |
| Zerfallszeit mit Sprengmittel | 100 s | 73 s | 70 s |

## Patentansprüche

1. Verdichtetes Sprengmittelgranulat für gepreßte Formkörper, enthaltend nichtwasserlösliche, in Wasser quellbare hochreine Cellulose und/oder Cellulosederivate und feinteilige Polymere / Copolymere von (Meth)acrylsäure oder Salzen derselben und ein oder mehrere flüssige, mit Wasser gelbildende oder verdickende nicht ionische und/oder anionische und/oder amphotere Tenside, wobei das Gewichtsverhältnis der kombinierten in Wasser quellbaren Cellulose/Cellulosederivate und Polymere/Copolymere von (Meth)acrylsäure : flüssigen Tensid(en) von 100:1 bis 10:1 beträgt.

2. Granulat nach Anspruch 1, dadurch gekennzeichnet, daß durch das Verdichten eine Ausrichtung der anisotropen Cellulose bzw. Cellulosederivate erzeugt wird.

3. Granulat nach einem der Ansprüche 1 oder 2, dadurch gekennzeichnet, daß in Wasser quellbare Cellulose/Cellulosederivate und feinteilige Polymere / Copolymere von (Meth)acrylsäure in einem Gewichtsverhältnis von 100:0,5 bis 100:30, vorzugsweise von 100:1 bis 100:20, ganz besonders bevorzugt in einem Gewichtsverhältnis von 100:1 bis 100:10 vorhanden sind.

4. Granulat nach einem der Ansprüche 1 bis 3, dadurch gekennzeichnet, daß die Schüttdichte von 100 g/l bis 800 g/l beträgt, vorzugsweise 200 g/l bis 600 g/l und besonders bevorzugt 300 g/l bis 500 g/l.

5. Granulat nach einem der Ansprüche 1 bis 4, dadurch gekennzeichnet, daß die spezifische Wasseraufnahme 500 bis 2.000 Gew.% beträgt.

6. Granulat nach einem der Ansprüche 1 bis 5, dadurch gekennzeichnet, daß es eine nichtlineare Quellkinetik aufweist.

7. Granulat nach einem der Ansprüche 1 bis 6, dadurch gekennzeichnet, daß die feinteiligen Polymere/Copolymere von (Meth)acrylsäure ausgewählt sind aus linearen Polymeren/Copolymeren von (Meth)acrylsäure, quervernetzten Polymeren/Copolymeren von (Meth)acrylsäure, Copolymeren von (Meth)acrylsäure und Malein-säure, ter- und quattropolymeren Copolymeren, hergestellt aus (Meth)acrylsäure, Maleinsäure und Vinylalkohol oder Vinylalkoholderivaten, oder solchen aus (Meth)acrylsäure, ethylenisch ungesättigter Sulfonsäure und Zuckerderivaten, oder solchen aus (Meth)acrylsäure, Maleinsäure oder Maleinsäureanhydrid, Vinylalkoholderivaten und sulfonsäuregruppenhaltigen Monomeren, und Mischungen derselben.

8. Granulat nach einem der Ansprüche 1 bis 7, dadurch gekennzeichnet, daß die feinteilige Cellulose eine mittlere Teilchengröße zwischen 30 µm und 300 µm hat/haben und/oder ein Schüttgewicht von 40 g/l bis 300 g/l, bevorzugt von 65 g/l bis 170 g/l aufweist.

9. Granulat nach einem der Ansprüche 1 bis 8, dadurch gekennzeichnet, daß die Cellulosederivate ausgewählt sind aus Cellulosesethern, Celluloseestern oder gemischten Modifizierungen derselben.

10. Granulat nach Anspruch 9, dadurch gekennzeichnet, daß die Cellulosederivate eine mittlere Teilchengröße zwischen 30 µm und 1000 µm haben und/oder ein Schüttgewicht von 50 g/l bis 1000 g/l, bevorzugt von 100 g/l bis 800 g/l aufweisen.

11. Granulat nach einem der Ansprüche 1 bis 10, dadurch gekennzeichnet, daß das/die flüssige(n) anionische(n) und/oder nichtionische(n) Tensid(e) ausgewählt sind aus Fettalkoholethoxylaten mit 3 bis 15 Mol Ethylenoxid, Anionics vom Typ Fettalkoholsulfat und linearen Alkylbenzolsulfonaten, sowie Alkylethersulfaten und Mischungen derselben.

12. Verfahren zum Herstellen eines verdichteten Sprengmittelgranulats nach einem der Ansprüche 1 bis 11 durch Mischen der hochreinen Cellulose/Cellulosederivate mit dem (den) nichtionischen, anionischen und amphoteren Tensid(en) und Einmischen des (der) feinteiligen Polymere/Copolymere von (Meth)acrylsäure oder Salzen derselben, wobei das Gewichtsverhältnis der kombinierten in Wasser quellbaren Cellulose/Cellulosederivate und Polymere/Copolymere von (Meth)acrylsäure : flüssigen Tensid(en) von 100:1 bis 10:1 beträgt und Granulieren und anschließendes Verdichten des Granulats.

13. Verfahren nach Anspruch 12, wobei das Verdichten des Granulats unter Ausrichtung anisotroper Cellulose/Cellulosederivate erfolgt.

14. Verfahren nach Anspruch 12 oder 13, dadurch gekennzeichnet, daß das Verdichten mittels Walzen unter Friktion derselben erfolgt.

15. Verfahren nach Anspruch 12 oder 13, dadurch gekennzeichnet, daß das Verdichten mittels Walzenkompaktors, Walzen- oder Würfelpressen oder Extrudern erfolgt.

16. Verwendung des Sprengmittelgranulats nach einem der Ansprüche 1 bis 11, wobei das Sprengmittelgranulat in den gepreßten Formkörpern in Mengen von 0,5 Gew.% bis 10 Gew.%, vorzugsweise 2 Gew.% bis 7 Gew.% und besonders bevorzugt 3 Gew.% bis 6 Gew.% eingesetzt wird als Sprengmittel für gepresste Formkörper.

17. Verwendung nach Anspruch 16 als Sprengmittel für Waschmitteltabletten.

18. Verwendung nach Anspruch 16 als Sprengmittel für Reinigungsmitteltabletten.

19. Verwendung nach Anspruch 18 als Sprengmittel für Reinigungsmitteltabletten für Geschirrspüler.

20. Verwendung nach Anspruch 16 als Sprengmittel für Wasserenthärtungstabletten.

21. Verwendung nach Anspruch 16 als Sprengmittel für Fleckensalztabletten.

## Claims

1. Compacted disintegrating granulate for pressed molded bodies comprising water-insoluble, water-swellable high purity cellulose and/or cellulose derivatives, and finely divided polymers/copolymers of (meth)acrylic acid or salts thereof, and one or more liquid nonionic and/or anionic and/or amphoteric surfactant(s) forming a gel or thickening when contacted with water wherein the weight ratio of the combined amount of the water-swellable cellulose/cellulose derivatives and polymers/copolymers of (meth)acrylic acid to the liquid surfactant(s) is 100:1 to 10:1.

2. Granulate of claim 1, characterized in that the compaction results in an orientation of the anisotropic cellulose or cellulose derivatives, respectively.

3. Granulate of claim 1 or 2, characterized in that the water-swellable celulose/cellulose derivatives and the finely divided polymers/copolymers of (meth)acrylic acid are present in a weight ratio of 100:0,5 to 100:30, preferably 100:1 to 100:20, most preferred 100:1 to 100:10.

4. Granulate of any of claims 1 to 3, characterized in that the apparent density is 100 g/l to 800 g/l, preferably 200 g/l to 600 g/l, and most preferred 300 g/l to 500 g/l.

5. Granulate of any of claims 1 to 4, characterized in that the specific water absorption is 500 to 2,000 wt-%.

6. Granulate of any of claims 1 to 5, characterized by exhibiting nonlinear swelling kinetics.

7. Granulate of any of claims 1 to 6, characterized in that the finely divided polymers/copolymers of (meth)arcylic acid are selected from linear polymers/copolymers of (meth)acrylic acid, crosslinked polymers/copolymers of (meth)acrylic acid, copolymers of (meth)acrylic acid and maleic acid, terpolymeric and quaterpolymeric copolymers prepared from (meth)acrylic acid, maleic acid and vinyl alcohol or vinyl alcohol derivatives, or such from (meth)acrylic acid, sulfonic acids with ethylenic unsaturation and sugar derivatives, or such from (meth)acrylic acid, maleic acid, or maleic anhydride, vinyl alcohol derivatives, and monomers containing sulfonic acid groups, and mixtures thereof.

8. Granulate of any of claims 1 to 7, characterized in that the finely divided cellulose has a mean particle size of between 30 µm and 300 µm and/or an apparent density of 40 g/l to 300 g/l, preferably 65 g/l to 170 g/l.

9. Granulate of any of claims 1 to 8, characterized in that the cellulose derivatives are selected from cellulose ethers, cellulose esters and mixed modifications thereof.

10. Granulate of claim 9, characterized in that the cellulose derivatives have a mean particle size of between 30 µm and 1.000 µm and/or an apparent density of 50 g/l to 1,000 g/l, preferably 100 g/l to 800 g/l.

11. Granulate of any of claims 1 to 10, characterized in that the liquid anionic and/or nonionic surfactant(s) is (are) selected from fatty alcohol ethoxylates with 3 to 15 moles of ethylene oxide, anionics of the fatty alcohol sulfate type and linear alkylbenzene sulfonates as well as alkylether sulfates, and mixtures thereof.

12. Process for preparing a compacted disintegrating granulate of any of claims 1 to 11 by mixing the high purity cellulose/cellulose derivatives with the nonionic, anionic and amphoteric surfactant(s) and intermixing the finely divided polymers/copolymers of (meth)acrylic acid or salts thereof wherein the weight ratio of the combined amount of the water-swellable cellulose/cellulose derivatives and polymers/copolymers of (meth)acrylic acid to the liquid surfactant(s) is 100:1 to 10:1, and granulating and subsequent compacting the granulate.

13. Process of claim 12, wherein compacting of the granulate results from orientation of anisotropic cellulose/cellulose derivatives.

14. Process of claim 12 or 13, characterized in that compacting is accomplished by means of rolls with friction.

15. Process of claim 12 or 13, characterized in that compacting is accomplished by means of roll compactors, roll presses or cube presses, or extruders.

16. Use of the disintegrating granulate of any of claims 13 to 11 as disintegrating agent for pressed molded bodies wherein the disintegrating granulate is present in the pressed molded bodies in amounts from 0.5 wt-% to 10 wt-%, preferably 2 wt-% to 7 wt-%, and most preferred 3 wt-% to 6 wt-%.

17. Use according to claim 16 as disintegrating agent for detergent tablets.

18. Use according to claim 16 as disintegrating agent for cleaning tablets.

19. Use according to claim 18 as disintegrating agent for cleaning tablets suitable for dishwashers.

20. Use according to claim 16 as disintegrating agent for water softening tablets.

21. Use according to claim 16 as disintegrating agent for scouring salt tablets.

## Revendications

1. Granulé densifié d'agent de désagrégation pour des articles moulés par compression, contenant de la cellulose et/ou des dérivés de cellulose de haute pureté, non solubles dans l'eau et gonflant dans l'eau, ainsi que des polymères/copolymères de l'acide (méth)acrylique ou de sels de celui-ci ayant une fine taille de particules et un ou plusieurs agent(s) de surface liquide(s) non ionique(s) et/ou anionique(s) et/ou amphotère(s) formant gel ou épaississant(s) avec de l'eau, dans lequel le rapport en poids de la combinaison de cellulose/dérivés de cellulose gonflant dans l'eau et polymères/copolymères de l'acide (méth)acrylique sur le ou les agent(s) de surface liquide(s) est de 100:1 à 10:1.

2. Granulé selon la revendication 1, caractérisé en ce que, par la densification, on obtient une orientation de la cellulose ou des dérivés de cellulose anisotropes.

3. Granulé selon l'une des revendications 1 ou 2, caractérisé en ce que de la cellulose/des dérivés de cellulose gonflant dans l'eau et des polymères/ copolymères de l'acide (méth)acrylique ayant une fine taille de particules sont présents selon un rapport en poids de 100:0,5 à 100:30, de préférence de 100:1 à 100:20, et de façon particulièrement préférée selon un rapport en poids de 100:1 à 100:10.

4. Granulé selon l'une des revendications 1 à 3, caractérisé en ce que la densité apparente est de 100 g/l à 800 g/l, de préférence 200 g/l à 600 g/l, et de façon particulièrement préférée de 300 g/l à 500 g/l.

5. Granulé selon l'une des revendications 1 à 4, caractérisé en ce que l'absorption d'eau spécifique est de 500 à 2 000%.

6. Granulé selon l'une des revendications 1 à 5, caractérisé en ce qu'il présente une cinétique de gonflement non linéaire.

7. Granulé selon l'une des revendications 1 à 6, caractérisé en ce que les polymères/copolymères d'acide (méth)acrylique ayant une fine taille de particules sont choisis parmi des polymères/copolymères d'acide (méth)acrylique linéaires, des polymères/copolymères d'acide (méth)acrylique à réticulation transversale, des copolymères d'acide (méth)acrylique et d'acide maléique, des copolymères ter- et quaterpolymères préparés à partir d'acide (méth)acrylique, d'acide maléique et d'alcool vinylique ou dérivés d'alcool vinylique, ou bien à partir d'acide (méth)acrylique, d'acide sulfonique éthyléniquement insaturé et de dérivés de sucres, ou bien à partir d'acide (méth)acrylique, d'acide maléique ou anhydride maléique, de dérivés d'alcool vinylique et de monomères contenant des groupes acide sulfonique, ainsi que des mélanges de ceux-ci.

8. Granulé selon l'une des revendications 1 à 7, caractérisé en ce que la cellulose ayant une fine taille de particules présente une granulométrie moyenne de 30 µm à 300 µm et/ou une densité apparente de 40 g/l à 300 g/l, de préférence 65 g/l à 170 g/l.

9. Granulé selon l'une des revendications 1 à 8, caractérisé en ce que les dérivés de cellulose sont choisis parmi des éthers de cellulose, des esters de cellulose ou des modifications mixtes de ceux-ci.

10. Granulé selon l'une des revendications 1 à 9, caractérisé en ce que les dérivés de cellulose ont une granulométrie moyenne de 30 µm à 1 000 µm et/ou une densité apparente de 50 g/l à 1 000 g/l, de préférence 100 g/l à 800 g/l.

11. Granulé selon l'une des revendications 1 à 10, caractérisé en ce que le ou les agent(s) de surface liquide(s) anionique(s) et/ou non ionique(s) est (sont) choisi(s) parmi des éthoxylates d'alcools gras avec 3 à 15 moles d'oxyde d'éthylène, des substances anioniques du type sulfate d'alcool gras et des benzènesulfonates d'alkyles linéaires, ainsi que des éthersulfates d'alkyles et des mélanges de ces substances.

12. Procédé de fabrication d'un granulé densifié d'agent de désagrégation selon l'une des revendications 1 à 11, par mélangeage de la cellule/des dérivés de cellulose de haute pureté avec le ou les agent(s) de surface non ionique(s), anionique(s) et amphotère(s) et incorporation du ou des polymère(s)/copolymère(s) d'acide (méth)acrylique ou de sels de ce dernier ayant une fine taille de particules, le rapport en poids de la combinaison de cellulose/dérivés de cellulose gonflant dans l'eau et polymères/copolymères de l'acide (méth)acrylique sur le ou les agent(s) de surface liquide(s) étant de 100:1 à 10:1, granulation et ensuite densification du granulé.

13. Procédé selon la revendication 12, dans lequel la densification du granulé se fait avec orientation de la cellulose/des dérivés de cellulose anisotropes.

14. Procédé selon la revendication 12 ou la revendication 13, caractérisé en ce que la densification se fait au moyen de cylindres et du frottement de ceux-ci.

15. Procédé selon la revendication 12 ou la revendication 13, caractérisé en ce que la densification se fait au moyen de compacteurs à cylindres, de presses à cylindres ou de presses à berlingoter, ou bien d'extrudeuses.

16. Utilisation du granulé d'agent de désagrégation selon l'une des revendications 1 à 11, dans laquelle le granulé d'agent de désagrégation est utilisé dans les articles moulés par compression en des quantités de 0,5% en poids à 10% en poids, de préférence 2% en poids à 7% en poids, et de façon particulièrement préférée 3% en poids à 6% en poids, comme agent de désagrégation pour des articles moulés par compression.

17. Utilisation selon la revendication 16 comme agent de désagrégation pour des comprimés de lessives.

18. Utilisation selon la revendication 16 comme agent de désagrégation pour des comprimés de produits de nettoyage.

19. Utilisation selon la revendication 18 comme agent de désagrégation pour des comprimés de produits de nettoyage pour des lave-vaisselle.

20. Utilisation selon la revendication 16 comme agent de désagrégation pour des comprimés d'agents adoucisseurs d'eau.

21. Utilisation selon la revendication 16 comme agent de désagrégation pour des comprimés de sels détachants.
